# FASCICULE DE BREVET EUROPEEN

(11) **EP 1 324 437 B1**
(45) Date de publication et mention de la délivrance du brevet: **27.10.2004**
(21) Numéro de dépôt: 02360355.8
(22) Date de dépôt: 17.12.2002
(51) Int. Cl.: H01R 35/02

(54) **Contact tournant à dispositif externe de tension du cable**
Drehkontakt mit einer externen Vorrichtung zum Spannen eines Kables
Turnable contact including an external device to mechanically put tension on the cable

(30) Priorité: 28.12.2001 FR 0117049
(43) Date de publication de la demande: 02.07.2003
(73) Titulaire: Delphi Technologies, Inc., Troy, MI 48007 (US)
(72) Inventeur: Zann, Olivier, 67280 Urmatt (FR); Kayser, Hervé, 67640 Fegersheim (FR); Moy, Aurélie, 67000 Strasbourg (FR)
(74) Mandataire: Merckling, Norbert

(56) Documents cités:
- EP-A- 1 052 743
- EP-A- 1 094 570
- FR-A- 1 459 399
- US-A- 5 566 900
- US-A- 5 865 634

## Description

La présente invention concerne un dispositif assurant la liaison électrique entre deux corps respectivement fixe et mobile animés d'un mouvement relatif de rotation.

De tels dispositifs, également appelés contacts tournants, sont notamment employés dans l'industrie automobile, dans les colonnes de direction des véhicules pour permettre la connexion électrique entre des éléments situés dans le volant, et par conséquent mobiles en rotation, et un circuit fixe câblé dans l'habitacle desdits véhicules. Bien qu'il existe de nombreuses autres applications possibles de ces dispositifs, l'exemple des colonnes de direction sera utilisé à titre préférentiel dans la suite de la description, pour en faciliter la lecture en l'éclairant par cette application particulière. Un tel dispositif est décrit dans le document US-A-5865634, considéré comme étant l'état de la technique le plus proche.

Les contacts tournants connus et utilisés dans ce domaine sont configurés de telle manière que la partie fixe et la partie mobile définissent entre elles un espace annulaire d'axe confondu à l'axe de rotation, dans lequel est enroulé en spirale un câble plat flexible véhiculant plusieurs lignes conductrices. Cet espace annulaire comporte notamment deux parois d'allure parallèle à l'axe de rotation auxquelles sont fixées les deux extrémités du câble plat.

Dans ce type de configuration, le câble flexible investit différemment l'espace selon notamment le sens de la rotation. Ainsi, dans un premier sens, il se bobine autour de la pièce centrale du contact tournant. Dans l'autre sens de rotation, il s'enroule de manière lâche au voisinage de la paroi périphérique externe du dispositif. Dans tous les cas, il ne d'aucun guidage particulier et son déplacement, notamment dans des directions radiales, n'est guère contrôlé. Pour assurer correctement sa fonction, il n'est en fait pratiquement jamais tendu dans l'espace annulaire qui le loge.

Il subit en revanche des contraintes constantes, notamment dues aux mouvements de rotation d'une partie par rapport à l'autre, dont la vitesse, la fréquence et l'amplitude dépendent du mouvement imprimé au volant. Ces contraintes, s'appliquant à des portions diverses du câble flexible, peuvent provoquer des vibrations ou des bruits qui ne sont pas maîtrisables, du fait de l'absence de tout élément de guidage du câble en mouvement.

Pour résoudre ce problème, qui conduit à un inconfort auditif pour les occupants du véhicule, il a été proposé d'inclure dans l'espace annulaire une pièce notamment destinée à le combler partiellement, pour empêcher dans la mesure du possible tout mouvement parasite du câble lors de ses phases d'enroulement / déroulement. Cette pièce occupe la quasi-totalité de l'espace annulaire, et comporte une fente d'allure radiale permettant le passage du câble de l'une à l'autre des parois auxquelles ses extrémités sont fixées. Elle assure de fait un guidage, puisque les espaces résiduels pour l'enroulement / déroulement du câble, situés de part et d'autres de ladite pièce, sont beaucoup plus réduits et ne permettent en particulier plus de déplacements d'allure radiale de certains tronçons du câble, typiquement générateurs de bruits et de vibrations.

L'interposition d'une telle pièce permet de plus de réduire sensiblement la longueur de câble nécessaire, du fait de son influence sur la différence des diamètres d'enroulement / déroulement du câble plat dans ses différentes phases de fonctionnement. Les contacts mécaniques avec les parois de l'espace annulaire sont alors corollairement réduits, ainsi que les frottements dus au câble flexible.

En d'autres termes, l'interposition d'une telle pièce intermédiaire permet la réduction du niveau de bruit, indispensable pour un accessoire situé à proximité du conducteur du véhicule, et une réduction substantielle de la longueur du câble plat flexible, facilitant son montage entre les parties fixe et mobile, et abaissant ses coûts de production ainsi que ceux du contact tournant.

Cette pièce intermédiaire est entraînée selon une trajectoire circulaire par le câble flexible, quel que soit le sens de la rotation de la partie mobile par rapport à la partie fixe. Cet entraînement se fait par glissement de ladite pièce dans l'espace annulaire, glissement qui est cependant également générateur de bruit lorsqu'il est mal maîtrisé, notamment du fait des inévitables frottements produits au contact du support.

L'objectif de la présente invention est de proposer un système qui diminue de manière encore plus importante les bruits résiduels, en permettant notamment un contrôle amélioré du mouvement de tous les éléments mobiles entre la partie fixe et la partie mobile.

Secondairement, le système de l'invention permet de diminuer plus encore la longueur de câble, ce qui va dans le sens d'une atténuation supplémentaire des bruits, et a une incidence économique favorable sur sa fabrication.

Pour remplir ces objectifs, et d'autres qui seront apparents dans la suite de la description, le dispositif de l'invention, assure la liaison électrique entre deux corps respectivement interne et externe dont l'un est fixe et l'autre mobile en rotation relativement au premier, lesdits corps définissant entre eux un espace dans lequel est disposé au moins un câble électrique flexible plat dont les extrémités sont fixées respectivement au corps externe et au corps interne, ce dernier étant d'allure cylindrique de sorte que le câble électrique puisse alternativement s'y enrouler ou s'en dérouler selon le sens de la rotation, ledit espace comportant des moyens pour maintenir le câble à l'état tendu quel que soit son degré d'enroulement.

Selon l'invention, les moyens pour maintenir le câble à l'état tendu, comportent un chariot mobile guidé dans ledit espace selon un trajet prédéterminé, relié au corps externe via des moyens de rappel, comprenant au moins un plot de renvoi coopérant avec au moins un plot de renvoi fixé audit espace pour créer par changements de direction successifs un trajet de longueur variable pour le câble, qui coopère alternativement avec un plot du chariot et un plot fixe.

Il s'agit d'un aspect qui n'est pas évoqué dans les dispositifs de l'art antérieur, dans lesquels l'accent est plutôt mis sur la réduction de l'espace de latitude dudit câble flexible. Celui-ci y est rendu moins bruyant parce qu'il a moins de liberté de déplacement dans une direction autre que celle que sa fonction lui commande (enroulement / déroulement selon un trajet circulaire). Néanmoins, la nature des dispositifs interposés dans l'art antérieur entre les parties fixe et mobile ne permet pas de tendre le câble flexible de manière correcte, quel que soit le sens de rotation relative desdites parties.

L'avantage présenté par le dispositif de l'invention est double : en premier lieu, la tension maintenue sensiblement constante ne permet aucun débattement latéral parasite lors du déplacement du câble, et en second lieu, l'existence de ces moyens de maintien de la tension permet l'utilisation d'une configuration qui réduit de manière importante la longueur du câble.

Selon une possibilité, lesdits moyens comportent un chariot mobile guidé dans l'espace entre les corps interne et externe selon un trajet prédéterminé, relié au corps externe via des moyens de rappel, et comprenant au moins un plot de renvoi coopérant avec au moins un plot de renvoi fixé audit espace pour créer par changements de direction successifs un trajet de longueur variable pour le câble, qui coopère alternativement avec un plot du chariot et un plot fixe.

Ce trajet s'adapte à tout moment à la longueur déroulée du câble, grâce à l'existence des moyens de rappel qui permettent d'absorber, dans un sens ou dans l'autre, toute variation de longueur déroulée. L'existence des plots de renvoi, fixes et mobiles, permet d'allonger la durée du trajet dans un espace restreint, qui est défini par les formes respectives des corps interne et externe.

De préférence, le chariot est guidé en translation selon un axe de direction tangentielle au corps interne.

Cela signifie que, à l'inverse de la plupart des systèmes de l'art antérieur, la configuration du dispositif de l'invention ne présente aucune symétrie de révolution. L'espace défini entre le corps interne et le corps externe n'est pas annulaire, et la pièce externe peut prendre une configuration d'allure prismatique, qui dépend en fait du système de maintien en tension du câble d'une part, et des critères d'implantation du contact tournant sur un haut de colonne d'autre part.

Selon une configuration avantageuse, les plots sont libres en rotation respectivement par rapport audit espace, et par rapport audit chariot, formant de fait des poulies de renvoi du câble.

Ce dernier est alors de plus accompagné en rotation lors de chaque changement de direction. Ce guidage supplémentaire permet de réduire les frottements et donc des efforts exercés sur le câble, efforts que cette configuration tend déjà naturellement à minimiser, du fait de l'existence de différentes poulies de renvoi qui divisent la tension totale appliquée au câble.

De préférence, les moyens de rappel sont constitués d'un ressort de traction. Les moyens de maintien de la tension du câble sont alors simplement constitués par un chariot mobile en translation entre deux positions extrêmes, rappelé en une position de repos via ledit ressort de traction. Ce chariot est doté de plots ou poulies autour desquelles le câble change de direction, le trajet du câble entre deux poulies successives du chariot passant par une poulie fixée au corps fixe, par exemple sur son fond.

De préférence, il est possible de prévoir une poulie fixe entre la pièce interne et une poulie d'entrée du chariot mobile.

De préférence encore, les plots sont au nombre de deux disposés à la fois sur le fond de l'espace défini entre les corps interne et externe, et sur le chariot.

Pour une longueur de câble permettant à un volant de direction de véhicule automobile de faire quelques tours dans un sens et dans l'autre, une configuration à quatre plots ou poulies ne nécessite pas un volume trop important pour le dispositif de l'invention, ledit volume restant en fait compatible avec les contraintes liées à l'emplacement du véhicule dans lequel le contact tournant doit être monté.

Selon une possibilité, le corps interne présente une forme annulaire comportant un évidement radial dans lequel le câble flexible est fixé selon une direction radiale, les portions reliant les parois dudit évidement et la paroi périphérique extérieure du corps interne étant arrondies.

Cette configuration permet d'enrouler le câble autour du corps interne annulaire dans les deux directions, ce qui n'est jamais le cas dans les dispositifs de l'art antérieur. Cette possibilité de bobinage dans les deux sens permet de n'utiliser qu'une longueur de câble minimale, puisqu'elle autorise une symétrie de fonctionnement. La jonction arrondie entre la fente radiale et la paroi périphérique extérieure permet de plus d'initier l'enroulement, dans les deux sens, sans que des contraintes particulières viennent s'appliquer sur le câble.

Selon un autre avantage important, le chariot du dispositif de l'invention comporte un marquage apte à se positionner en face de moyens de détection solidarisés au corps externe, lorsque le câble flexible est dans une configuration permettant un déplacement de même amplitude dans les deux sens de rotation.

Ces moyens permettent la détection de la position neutre du volant, c'est-à-dire celle pour laquelle les roues directrices sont alignées sur l'axe longitudinal du véhicule. Ce marquage est situé à un emplacement tel qu'il se positionne en face desdits moyens de détection, lorsque le câble flexible a été complètement déroulé, et est sur le point d'être réenroulé autour de la pièce interne, dans la même direction de rotation.

De préférence, les extrémités des câbles plats sont munies de connecteurs facilitant leur fixation aux corps fixe et mobile.

Le dispositif de la présente invention est particulièrement avantageux car son fonctionnement quasi symétrique dans les deux sens de rotation permet l'emploi d'un câble flexible assez court. Le maintien en tension du câble, combiné avec un guidage approprié du chariot dans l'espace entre le corps interne et le corps externe, conduit de plus à pratiquement supprimer tout bruit parasite au cours du fonctionnement du contact tournant.

L'invention va à présent être décrite plus en détail, en référence aux figures pour lesquelles :
- la figure 1 représente schématiquement le corps interne auquel est fixée l'extrémité du câble flexible, et sa relation avec le chariot de maintien en tension dudit câble ;
- la figure 2 reprend les éléments de la figure 1, mais dans une autre position relative du corps interne et du chariot ;
- la figure 3 est une vue en perspective éclatée schématique des différents éléments constituant le dispositif selon l'invention.

En référence à la figure 1, le corps annulaire (1) représente le corps interne du dispositif de l'invention, qui est - dans la configuration représentée - un rotor mobile en rotation par rapport à un axe (A). Dans une application à un contact tournant de colonne de direction d'automobile, ledit corps annulaire (1) est monté solidaire de la colonne de direction (non représentée).

La rotation du volant (non représenté) est par conséquent répercutée à cette pièce annulaire (1), laquelle effectue le bobinage, dans un sens ou dans l'autre selon le mouvement de rotation imprimé au volant, d'un câble électrique flexible plat (2) qui lui est solidarisé via un connecteur (4).

L'autre extrémité de ce câble (2) est fixée au corps fixe extérieur (non représenté) via un connecteur (5). Le trajet suivi par ce câble flexible (2) entre les deux connecteurs (4, 5) passe par un certain nombre de poulies ou plots de renvoi (7, 7', 8, 9) au niveau desquels il change de direction. Cette structure permet notamment de stocker la longueur de câble déroulé dans un petit périmètre. C'est notamment le cas dans la représentation de la figure 1, dans laquelle la quasi-totalité du câble est déroulée de la pièce annulaire (1).

Deux des plots ou poulies (7, 7') sont montées sur un chariot mobile (3) en translation suivant une direction tangentielle à la rotation de la pièce annulaire (1). Ce chariot (3) est guidé dans son déplacement rectiligne, comme cela sera montré plus en détail en référence à la figure 3. A l'une de ses extrémités, il comporte un ressort de traction (6) qui le ramène dans sa position de repos, correspondant à une position neutre du volant qui est approximativement celle de la représentation de la figure 1.

Lorsque le câble flexible (2) est enroulé autour de la pièce annulaire (1), par rotation de ladite pièce autour de l'axe (A), comme cela est montré en figure 2, le trajet du câble (2) à l'extérieur de ladite pièce (1) se raccourcit, entraînant la compression du ressort (6).

Les deux plots (8, 9) sont disposés fixes par rapport au bâti du contact tournant, c'est-à-dire par rapport au fond (12) de la pièce externe fixe (11) (voir figure 3).

Cette structure permet un enroulement autour de la pièce annulaire (1) dans les deux directions de rotation possibles. Ainsi, les bordures extérieures (10, 10') de la fente radiale dans laquelle est disposé le connecteur (4) sont arrondies, de manière à permettre le guidage sans contrainte du câble flexible (2) dans ces deux directions.

La figure 3 montre de manière plus précise la structure des différents éléments qui composent l'invention. Ainsi, le corps externe fixe (11) du dispositif de l'invention est partiellement représenté, au moyen de son fond (12) et de deux parois (13, 13'). Ce corps (11) est d'allure parallélépipédique, ce qui est inhabituel pour un contact tournant. La raison en est notamment qu'il loge un certain nombre d'éléments supplémentaires permettant le guidage et le maintien en tension du câble.

La pièce annulaire (1) y est notamment guidée via un palier (14) dans lequel elle est libre en rotation. Cette rotation s'effectue sous l'impulsion de la colonne de direction (non représentée) solidarisée à ladite pièce (1) au niveau de son orifice central traversant. Le chariot (2) mobile en translation rectiligne est en forme de L, dont l'une des branches est guidée par des pions (15, 16) alignés à extrémité unciforme, ainsi que par une glissière (16) dans laquelle coulisse une excroissance (non visible) de ladite branche. Cette glissière (16) définit la totalité du trajet rectiligne du chariot (2). A l'extrémité de son autre branche, ce dernier comporte une bordure surélevée (17) guidée dans une glissière en L inversé (18).

Le ressort (6) est fixé d'une part dans la première branche du chariot (2), et d'autre part, à son extrémité libre, à une paroi (non représentée) du corps fixe (11). Le chariot (2) supporte en outre deux pions (19, 20) de fixation des plots (7, 7'). De la même manière, le fond (12) du corps fixe (11) comporte deux pions (21, 22) pour la fixation des plots (8, 9). Ces différents pions (18 à 22) sont conçus de telle sorte que leur plot associé peut y être clipsé sans outil. Ils sont ainsi séparés en deux portions axiales symétriques, venues d'une seule pièce avec le corps qui les supporte, en plastique élastique de telle sorte que les deux branches symétriques peuvent se déplacer l'une vers l'autre au moment du clipsage des plots (7, 7', 8, 9).

Comme on l'a vu en référence aux figures précédentes, le connecteur d'extrémité (4) vient s'enficher dans une fente (23) radiale pratiquée dans le corps annulaire (1). Des conducteurs protégés par un surmoulage (24, 24') permettent le raccord électrique entre le câble flexible (2) et des éléments électriques disposés dans le volant.

Le connecteur (5) équipant l'autre extrémité est fiché dans un évidement (25), et connecté électriquement au câblage équipant le reste du véhicule.

La description ci-dessus ne constitue qu'un exemple possible de mise en oeuvre de l'invention, qui n'est nullement exhaustif de celle-ci. L'invention englobe au contraire toutes les variantes de formes et de configurations qui sont à la portée de l'homme de l'art.

## Revendications

1. Dispositif assurant la liaison électrique entre deux corps respectivement interne (1) et externe (11) dont l'un est fixe et l'autre mobile en rotation relativement au premier, lesdits corps (1, 11) définissant entre eux un espace dans lequel est disposé au moins un câble électrique (2) flexible plat dont les extrémités sont fixées respectivement au corps externe (11) et au corps interne (1), ce dernier étant d'allure cylindrique de sorte que le câble électrique (2) puisse alternativement s'y enrouler ou s'en dérouler selon le sens de la rotation, ledit espace comportant des moyens (3, 6, 7, 7', 8, 9) pour maintenir le câble (2) à l'état tendu quel que soit son degré d'enroulement, **caractérisé en ce que** lesdits moyens comportent un chariot mobile (3) guidé dans ledit espace selon un trajet prédéterminé, relié au corps externe (11) via des moyens de rappel (6), comprenant au moins un plot (7, 7') de renvoi coopérant avec au moins un plot (8, 9) de renvoi fixé audit espace pour créer par changements de direction successifs un trajet de longueur variable pour le câble (2), qui coopère alternativement avec un plot (7, 7') du chariot et un plot fixe (8, 9).

2. Dispositif assurant la liaison électrique entre deux corps (1, 11) animés d'un mouvement relatif de rotation selon la revendication précédente, **caractérisé en ce que** ledit chariot (3) est guidé en translation selon un axe de direction tangentielle au corps interne (1).

3. Dispositif assurant la liaison électrique entre deux corps (1, 11) animés d'un mouvement relatif de rotation selon la revendication 1 ou 2, **caractérisé en ce que** les plots (7, 7', 8, 9) sont libres en rotation respectivement par rapport à l'espace défini par les corps interne (1) et externe (11) et par rapport audit chariot (3), formant de fait des poulies de renvoi du câble (2).

4. Dispositif assurant la liaison électrique entre deux corps (1, 11) animés d'un mouvement relatif de rotation selon l'une quelconque des revendications précédentes, **caractérisé en ce que** les moyens de rappel sont constitués d'un ressort de traction (6).

5. Dispositif assurant la liaison électrique entre deux corps (1, 11) animés d'un mouvement relatif de rotation selon l'une quelconque des revendications 1 à 4, **caractérisé en ce que** les plots (7, 7', 8, 9) sont au nombre de deux disposés à la fois sur le fond (12) de l'espace créé entre les corps interne et externe, et sur le chariot (3).

6. Dispositif assurant la liaison électrique entre deux corps (1, 11) animés d'un mouvement relatif de rotation selon l'une quelconque des revendications précédentes, **caractérisé en ce que** le corps interne (1) présente une forme annulaire comportant un évidement radial (23) dans lequel le câble flexible (2) est fixé selon une direction radiale, les portions (10, 10') reliant les parois dudit évidement (23) et la paroi périphérique extérieure du corps interne (1) étant arrondies.

7. Dispositif assurant la liaison électrique entre deux corps (1, 11) animés d'un mouvement relatif de rotation selon l'une quelconque des revendications 1 à 6, **caractérisé en ce que** le chariot (3) comporte un marquage se positionnant en face de moyens de détection solidarisés au corps externe (11) lorsque le câble flexible (2) est dans une configuration permettant un déplacement de même amplitude dans les deux sens de rotation.

8. Dispositif assurant la liaison électrique entre deux corps (1, 11) animés d'un mouvement relatif de rotation selon l'une quelconque des revendications précédentes, **caractérisé en ce que** les extrémités des câbles plats (2) sont munies de connecteurs (4, 5) facilitant leur fixation aux corps fixe (11) et mobile (1).

## Patentansprüche

1. Vorrichtung, die die elektrische Verbindung zwischen einem inneren Körper (1) und einem äußeren Körper (11), wovon einer fest ist und der andere in Bezug auf den ersten rotatorisch beweglich ist, sicherstellt, wobei die Körper (1, 11) zwischen sich einen Raum definieren, in dem wenigstens ein flexibles elektrisches Flachkabel (2) angeordnet ist, dessen Enden an dem äußeren Körper (11) bzw, an dem inneren Körper (1) befestigt sind, wobei dieser letztere einen zylindrischen Verlauf hat, derart, dass sich das elektrische Kabel (2) abwechselnd in Drehrichtung aufwickeln und abwickeln kann, wobei der Raum Mittel (3, 6, 7, 7', 8, 9) aufweist, um das Kabel (2) unabhängig von seinem Aufwicklungsgrad in gespanntem Zustand zu halten, **dadurch gekennzeichnet, dass** die Mittel einen beweglichen Schlitten (3) umfassen, der in dem Raum auf einer vorgegebenen Bahn geführt wird und mit dem äußeren Körper (11) über Rückstellmittel (6) verbunden ist und wenigstens einen Umlenkzapfen (7, 7') umfasst, der mit wenigstens einem in dem Raum befestigten Umlenkzapfen (8, 9) zusammenwirkt, um durch aufeinander folgende Richtungsänderungen eine Bahn mit variabler Länge für das Kabel (2) zu erzeugen, das abwechselnd mit einem Zapfen (7, 7') des Schlittens und mit einem festen Zapfen (8, 9) zusammenwirkt.

2. Vorrichtung, die die elektrische Verbindung zwischen zwei Körpern (1, 11) sicherstellt, die zu einer relativen rotatorischen Bewegung angetrieben werden, nach dem vorhergehenden Anspruch, **dadurch gekennzeichnet, dass** der Schlitten (3) translatorisch längs einer Achse in einer zum inneren Körper (1) tangentialen Richtung geführt wird.

3. Vorrichtung, die die elektrische Verbindung zwischen zwei Körpern (1, 11) sicherstellt, die zu einer relativen rotatorischen Bewegung angetrieben werden, nach Anspruch 1 oder 2, **dadurch gekennzeichnet, dass** sich die Zapfen (7, 7', 8, 9) in Bezug auf den Raum, der durch den inneren Körper (1) und den äußeren Körper (11) definiert ist, und in Bezug auf den Schlitten (3) frei drehen können und deswegen Umlenkscheiben für das Kabel (2) bilden.

4. Vorrichtung, die die elektrische Verbindung zwischen zwei Körpern (1, 11) sicherstellt, die zu einer relativen rotatorischen Bewegung angetrieben werden, nach einem der vorhergehenden Ansprüche, **dadurch gekennzeichnet, dass** die Rückstellmittel aus einer Zugfeder (6) gebildet sind.

5. Vorrichtung, die die elektrische Verbindung zwischen zwei Körpern (1, 11) sicherstellt, die zu einer relativen rotatorischen Bewegung angetrieben werden, nach einem der Ansprüche 1 bis 4, **dadurch gekennzeichnet, dass** die Zapfen (7, 7', 8, 9) in der Anzahl zwei vorhanden sind und sowohl auf dem Boden (12) des Raums, der zwischen dem inneren Körper und dem äußeren Körper erzeugt wird, als auch auf dem Schlitten (3) angeordnet sind.

6. Vorrichtung, die die elektrische Verbindung zwischen zwei Körpern (1, 11) sicherstellt, die zu einer relativen rotatorischen Bewegung angetrieben werden, nach einem der vorhergehenden Ansprüche, **dadurch gekennzeichnet, dass** der innere Körper (1) eine Ringform aufweist, die eine radiale Aussparung (23) umfasst, in der das flexible Kabel (2) in einer radialen Richtung befestigt ist, wobei die Abschnitte (10, 10'), die die Wände der Aussparung (23) und die äußere Umfangswand des inneren Körpers (1) miteinander verbinden, abgerundet sind.

7. Vorrichtung, die die elektrische Verbindung zwischen zwei Körpern (1, 11) sicherstellt, die zu einer relativen rotatorischen Bewegung angetrieben werden, nach einem der Ansprüche 1 bis 6, **dadurch gekennzeichnet, dass** der Schlitten (3) eine Markierung aufweist, die sich gegenüber Erfassungsmitteln positioniert, die mit dem äußeren Körper (11) fest verbunden sind, wenn sich das flexible Kabel (2) in einer Konfiguration befindet, die eine Verlagerung mit gleicher Amplitude in den beiden Drehrichtungen ermöglicht.

8. Vorrichtung, die die elektrische Verbindung zwischen zwei Körpern (1, 11) sicherstellt, die zu einer relativen rotatorischen Bewegung angetrieben werden, nach einem der vorhergehenden Ansprüche, **dadurch gekennzeichnet, dass** die Enden der Flachkabel (2) mit Verbindern (4, 5) versehen sind, die ihre Befestigung an festen (11) und an beweglichen Körpern (1) erleichtern.

## Claims

1. Device ensuring the electrical connection between two bodies, internal (1) and external (11) respectively, of which one is fixed and the other mobile in rotation in relation to the first, said bodies (1, 11) defining between them a space in which is arranged at least one flat flexible electrical cable (2), the ends of which are connected to the external body (11) and the internal body (1) respectively, the latter being cylindrical in form such that the electrical cable (2) can either wrap around this or unwrap from this depending on the direction of rotation, said space comprising means (3, 6, 7, 7', 8, 9) to hold the cable (2) in its tensioned state whatever the degree of winding, **characterised in that** said means comprise a mobile carriage (3) guided in said space on a predetermined path and linked to the external body (11) via return means (6) comprising at least one return stud (7, 7') co-operating with at least one return stud (8, 9) fixed on said space to create, by successive changes of direction, a path of variable length for the cable (2) which co-operates alternately with a stud (7, 7') of the carriage and a fixed stud (8, 9).

2. Device ensuring the electrical connection between two bodies (1, 11) with a relative rotation movement according to the previous claim, **characterised in that** said carriage (3) is guided in translation along a direction axis tangential to the internal body (1).

3. Device ensuring the electrical connection between two bodies (1, 11) with a relative rotation movement according to claim 1 or claim 2, **characterised in that** the studs (7, 7', 8, 9) are free to rotate in relation to the space defined by the internal body (1) and external body (11) respectively and in relation to said carriage (3), thus forming cable return pulleys (2).

4. Device ensuring the electrical connection between two bodies (1, 11) with a relative rotation movement according to any of the previous claims, **characterised in that** the return means comprise a traction spring (6).

5. Device ensuring the electrical connection between two bodies (1, 11) with a relative rotation movement according to any of claims 1 to 4, **characterised in that** the studs (7, 7', 8, 9) are two in number arranged both on the base (12) of the space created between the internal and external bodies, and on the carriage (3).

6. Device ensuring the electrical connection between two bodies (1, 11) with a relative rotation movement according to any of the previous claims, **characterised in that** the internal body (1) has an annular form comprising a radial recess (23) in which the flexible cable (2) is fixed in a radial direction, the parts (10, 10') linking the walls of said recess (23) and the external peripheral wall of the internal body (1) being rounded.

7. Device ensuring the electrical connection between two bodies (1, 11) with a relative rotation movement according to any of claims 1 to 6, **characterised in that** the carriage (3) comprises a marking positioned opposite detection means of one piece with the external body (11) when the flexible cable (2) is in a configuration allowing a movement of the same amplitude in both directions of rotation.

8. Device ensuring the electrical connection between two bodies (1, 11) with a relative rotation movement according to any of the previous claims, **characterised in that** the ends of the flat cables (2) are fitted with connectors (4, 5) facilitating their fixing to the fixed body (11) and mobile body (1).
